# EUROPÄISCHE PATENTANMELDUNG

(11) **EP 0 667 436 A1**
(43) Veröffentlichungstag der Anmeldung: **16.08.1995**
(21) Anmeldenummer: 95101698.9
(22) Anmeldetag: 08.02.1995
(51) Int. Cl.: E05F 3/10

(54) **Turschliessvorrichtung**

(30) Priorität: 11.02.1994 DE 4404452
(71) Anmelder: Josef Gartner & Co., D-89421 Gundelfingen (DE)
(72) Erfinder: Renner, Georg, D-89423 Gundelfingen (DE); Doser, Andreas, D-89423 Gundelfingen (DE)
(74) Vertreter: Müller-Boré & Partner Patentanwälte

(57) **Zusammenfassung**

Die Erfindung betrifft eine Türschließvorrichtung (10) zur Anbringung in einem Türstock (38) oder Türblatt, umfassend eine mit einer Federeinrichtung (19) belastete, eine Drosseleinrichtung (50) aufweisende, hydraulisch wirkende Kolben/Zylinder-Anordnung (13), deren Kolbenstange (14) über einen Steuerhebel (22) in einem Steuerhebelanlenkpunt (23) mit einem Gelenkhebel (25) verbunden ist, und eine Gelenkeinrichtung (30), die mit ihrem einen Ende (29) am Gelenkhebel (25) angelenkt ist und an ihrem anderen Ende (31) eine Anschlußeinrichtung (34) zur Verbindung mit einem Türblatt (36) bzw. Türstock aufweist, wobei bei einer Schließbewegung einer Tür zunächst eine radiale und dann eine axiale Geschwindigkeitskomponente des Steuerhebelanlenkpunkts (23), bezogen auf die Hubachse (47) der Kolben/Zylinder-Anordnung (13), überwiegt, der Drosselquerschnitt der Drosselventileinrichtung (50) hingegen nicht verstellt wird, so daß die Schließbewegung der Tür zunächst mit schnellerer und dann mit langsamerer Geschwindigkeit erfolgt.

## Beschreibung

Die vorliegende Erfindung betrifft eine Türschließvorrichtung zur Anbringung in einem Türstock oder Türblatt. Bei Tür/Türstock-Verbindungen mit Ausfalzung erfolgt die Anbringung im allgemeinen in einem vertikalen Falz des Türstocks oder Türblatts. Ebensogut ist die Anbringung aber auch in einem Türstock oder Türblatt einer stumpfen Tür/Türstock-Verbindung möglich.

Eine Türschließvorrichtung dieser Art, die dazu geeignet ist, eine Tür nach einer erfolgten Türöffnung selbsttätig zu schließen, ist beispielsweise aus der deutschen Patentschrift 847 420 bekannt. Eine Dämpfung der Türbewegung beim selbsttätigen Schließen ist hierin nicht erwähnt.

Die schweizerische Patentschrift 345 266 offenbart eine weitere (im folgenden als "Stand der Technik" bezeichnete) Türschließvorrichtung dieser Art, bei der die Türschließbewegung hydraulisch gedämpft ist, die Tür also während des Schließvorgangs gebremst wird. Um das Schließen der Tür einerseits möglichst schnell durchführen zu können und andererseits störende Schließgeräusche zu vermeiden und einen für die Tür und deren Schließmechanismus möglichst schonenden Schließvorgang zu ermöglichen, ist diese Türschließvorrichtung so gestaltet, daß die Schließbewegung in unterschiedlichen Schließbewegungsphasen mit unterschiedlichen Geschwindigkeiten abläuft. Und zwar wird durch Verstellen der hydraulischen Dämpfung, die der durch eine Schließfeder erzeugten Schließkraft entgegenwirkt, dafür gesorgt, daß sich die Tür ausgehend von einer Offenstellung zunächst relativ schnell bewegt und sich dann weiter mit abnehmender Geschwindigkeit bis zur Geschlossenstellung bewegt. Zur hydraulischen Dämpfung macht man sich hierbei den Verdrängungswiderstand einer Hydraulikflüssigkeit zunutze, der entsteht, wenn die Flüssigkeit von der Kraft der Schließfeder beaufschlagt durch ein Drosselventil gedrückt wird. Der variable Geschwindigkeitsverlauf in Abhängigkeit von der momentanen Türstellung wird durch eine entsprechende Veränderung der hydraulischen Dämpfung im Verlauf der Schließbewegung erzielt, indem der Öffnungsquerschnitt des Drosselventils über eine Nockensteuerung verringert wird. Hierzu wird ein Steuernocken, der zusammen mit einer Kolbenstange einer Kolben/Zylinder-Einheit in Hubrichtung bewegt wird, längs einer winkelig zur Hubachse angestellten Steuerfläche eines Steuerkeils geführt, wobei die Bewegung des Nockens über ein Steuergestänge auf eine Ventilblende zur Änderung des Drosselventil-Querschnitts übertragen wird.

Obwohl diese bekannte technische Lösung zu befriedigenden Ergebnissen hinsichtlich des Geschwindigkeitsverlaufs beim Schließvorgang führt, wird es als nachteilig empfunden, daß hierzu ein komplexer Steuermechanismus benötigt wird. Dieser bedingt, daß die Türschließvorrichtung relativ aufwendig ist und eine relativ große Anzahl von Teilen aufweist.

Der vorliegenden Erfindung liegt die Aufgabe zugrunde, eine Türschließvorrichtung zu schaffen, mit der diese Nachteile unter Beibehaltung des vorteilhaften Schließbewegungsverlaufs im Stand der Technik überwunden werden.

Diese Aufgabe wird erfindungsgemäß gelöst durch eine Türschließvorrichtung zur Anbringung in einem Türstock oder Türblatt, umfassend eine mit einer Federeinrichtung belastete, eine Drosseleinrichtung aufweisende, hydraulisch wirkende Kolben/Zylinder-Anordnung, deren Kolbenstange über einen Steuerhebel in einem Steuerhebelanlenkpunkt mit einem Gelenkhebel verbunden ist, und eine Gelenkeinrichtung, die mit ihrem einen Ende am Gelenkhebel angelenkt ist und an ihrem anderen Ende eine Anschlußeinrichtung zur Verbindung mit einem Türblatt bzw. Türstock aufweist, wobei bei einer Schließbewegung einer Tür zunächst eine radiale und dann eine axiale Geschwindigkeitskomponente des Steuerhebelanlenkpunkts, bezogen auf die Hubachse der Kolben/Zylinder-Anordnung, überwiegt, der Drosselquerschnitt der Drosselventileinrichtung hingegen nicht verstellt wird, so daß die Schließbewegung der Tür zunächst mit schnellerer und dann mit langsamerer Geschwindigkeit erfolgt (Anspruch 1). Es versteht sich hierbei, daß zu Anfang der Schließbewegung die "schnellere Geschwindigkeit" erst nach einer gewissen Beschleunigungsstrecke erreicht wird, da die Tür im allgemeinen aus dem Stand losläuft.

Bei dem konstanten Drosselquerschnitt nimmt der hydraulische Dämpfungswiderstand mit zunehmender Strömungsgeschwindigkeit zu. Er ist also bei großen Kolbengeschwindigkeiten größer als bei kleinen. Wegen der zunächst überwiegend radialen und dann axialen Geschwindigkeitskomponente des Steuerhebelanlenkpunkts wird im Anfangsbereich der Schließbewegung ein relativ kleiner und im Endbereich ein relativ großer Kolbenweg erzeugt, so daß der Federschließkraft bei konstantem Drosselquerschnitt im Anfangsbereich ein relativ kleiner und im Endbereich ein relativ großer hydraulischer Widerstand entgegengesetzt wird. Die Schließbewegung der Tür erfolgt damit zunächst schneller und dann langsamer. Eine relativ komplizierte Steuerung zur Verstellung des Drosselquerschnitts, wie im Stand der Technik, wird hierfür nicht benötigt.

Die erfindungsgemäße Türschließvorrichtung hat die folgenden Vorteile:
- Sie umfaßt - da der Steuermechanismus zur Drosselquerschnittverstellung entfällt - nur eine geringere Anzahl von Teilen, ist wesentlich einfacher aufgebaut und liefert dennoch den erwünschten Schließgeschwindigkeitsverlauf; und
- sie ist wegen des Fortfalls des Steuermechanismus weniger störanfällig und hat eine größere Lebensdauer.

Insgesamt ist die erfindungsgemäße Türschließvorrichtung in Herstellung und Betrieb wesentlich weniger aufwendig.

Vorteilhaft liegt der Steuerhebelanlenkpunkt in Tür-Geschlossenstellung in der Nähe der Hubachse, und insbesondere auf der Hubachse (Anspruch 2). Diese Maßnahme trägt zu dem erwünschten Schließgeschwindigkeitsverlauf bei, indem durch sie eine Auslenkung des Steuerhebelanlenkpunkts weg von der Hubachse im Endbereich der Schließbewegung klein gehalten wird. Im Stand der Technik ist im Gegensatz hierzu der Steuerhebelanlenkpunkt in Geschlossenstellung gerade am weitesten von der Hubachse entfernt.

Um den Übergang zu der langsameren Geschwindigkeit nicht erst gegen Ende der Schließbewegung, sondern bereits etwas früher erfolgen zu lassen, beträgt der Winkel zwischen der den Gelenkhebelanlenkpunkt und den Steuerhebelanlenkpunkt verbindenden Gerade und der Hubachse ungefähr 45 °, wobei diese Gerade zur Kolben/Zylinder-Anordnung hin geneigt ist (Anspruch 3). Im Stand der Technik ist dieser Winkel deutlich größer, er beträgt dort ungefähr 650. Neben dem früheren Übergang zu der langsameren Schließgeschwindigkeit ermöglicht diese Maßnahme einen größeren Gesamt-Schwenkbereich des Gelenkhebels zwischen der Geschlossen- und der Offenstellung und eine längere Ausbildung der Gelenkeinrichtung, so daß hierdurch insgesamt ein größerer maximaler Türöffnungswinkel ermöglicht wird.

Eine weitere Maßnahme zur Vergrößerung des Schwenkbereichs des Gelenkhebels und damit des maximalen Türöffnungswinkels liegt darin, den oben genannten Winkel auch am anderen Ende des Schwenkbereichs, das heißt in der Tür-Offenstellung zu vergrößern. Vorzugsweise weist hierzu der Steuerhebel auf seiner dem Gelenkhebelanlenkpunkt zugewandten Seite eine konkave Kontur auf, derart, daß er in Tür-Offenstellung ein im Gelenkhebelanlenkpunkt angeordnetes Drehgelenk klauenartig umgreift (Anspruch 4). Dadurch kann der Gelenkhebel weiter ausschwenken.

Um einen möglichst kompakten Aufbau der Türschließvorrichtung zu erzielen, ist vorzugsweise der durch den Abstand vom Steuerhebelanlenkpunkt zu dem nlenkpunkt des Gelenkhebels gebildete Hebelarm wesentlich kürzer als der durch den Abstand vom Anlenkpunkt der Gelenkeinrichtung am Gelenkhebel zum Gelenkhebelanlenkpunkt gebildete Hebelarm, so daß hierdurch eine Hebelübersetzung realisiert ist (Anspruch 5). Das Verhältnis der beiden Hebelarme - und damit das Übersetzungsverhältnis - beträgt vorzugsweise höchstens 1/2 und besonders vorzugsweise höchstens 1/3. Durch diese Maßnahme kann einerseits der Kolbenhub um einen dem Übersetzungsverhältnis entsprechenden Faktor verringert werden, zum Beispiel von 46 mm im Stand der Technik auf 15 mm bei einem Übersetzungsverhältnis von ungefähr 1/3. Andererseits kann auch der Steuerhebel wesentlich kürzer gestaltet werden, da er weniger weit ausschwenkt. Insgesamt kann die Türschließvorrichtung also mit deutlich kleineren Außenabmessungen ausgeführt werden, was auch den Vorteil hat, daß nur eine entsprechend kleinere Einbauhöhlung im Türstock oder Türblatt erforderlich ist.

Während im Stand der Technik nur ein maximaler Türöffnungswinkel von ungefähr 125* erzielt wird, ist vorzugsweise die vorliegende Türschließvorrichtung so ausgebildet, daß der maximale Türöffnungswinkel wenigstens ungefähr 135 beträgt (Anspruch 6). Dies erweitert die Einsatzmöglichkeiten auch auf diejenigen Fälle, bei denen eine Tür in einer eben durchgehenden Wand angeordnet ist und im geöffneten Zustand möglichst weit an diese Wand heranschwenkbar sein soll.

Das oben genannte Merkmal, daß der Drosselquerschnitt der Drosselventileinrichtung nicht verstellt wird, bezieht sich auf eine einzelne Schließbewegung. Es bedeutet also, daß der Drosselquerschnitt nicht - wie im Stand der Technik - während der Schließbewegung variiert wird. Es bedeutet jedoch nicht, daß der Drosselquerschnitt überhaupt unveränderlich ist, wie es zum Beispiel bei einer einfachen Drosselbohrung der Fall wäre. Vielmehr ist die Drosselventileinrichtung zur Regulierung der mittleren Schließgeschwindigkeit vorzugsweise einstellbar ausgebildet (Anspruch 7), beispielsweise mittels eines Drosselstellelements zur Verstellung des Drosselquerschnitts. Hierdurch kann eine individuell gewünschte mittlere Schließgeschwindigkeit fest voreingestellt werden; es ist hierdurch beispielsweise auch möglich, Einflüsse von Temperaturschwankungen auf die Viskosität der Hydraulikflüssigkeit und damit auf die mittlere Schließgeschwindigkeit zu kompensieren.

Bei manchen Türen entsteht kurz vor dem Erreichen der Geschlossenstellung ein erhöhter Widerstand, der daher rührt, daß die Tür ins Schloß fällt. Um diesen Widerstand zu überwinden und ein Erreichen der Geschlossenstellung sicherzustellen, kann ein erhöhter Enddruck, ein sogenannter "Endschlag" notwendig sein. Die Türschließvorrichtung ist hierfür vorzugsweise mit einer kolbenwegabhängig wirksamen Einrichtung (z.B. einem kolbenwegabhängig gesteuerten Ablaßventil) zur Überbrükkung der Drosselventileinrichtung kurz vor Erreichen der Geschlossenstellung ausgerüstet (Anspruch 8). Die hydraulische Dämpfung wird hierdurch am Ende der Schließbewegung quasi ausgeschaltet.

Um das Schließmoment einstellen zu können, ist die Federeinrichtung vorzugsweise mit einer Vorspanneinrichtung, die besonders vorzugsweise als Exzentereinrichtung ausgebildet ist, ausgerüstet (Anspruch 9). Diese Maßnahme ermöglicht es, eine Anpassung der Federkraft nicht etwa - wie im Stand der Technik - durch den Austausch von in ihrer Federsteifigkeit unterschiedlichen Federn, sondern einfach durch eine entsprechende Änderung der Federvorspannung vorzunehmen. Die Ausbildung als Exzentereinrichtung stellt dabei eine besonders einfache Art der Realisierung dar, die im übrigen in Verbindung mit der oben erwähnten Hebelübersetzung mit kurzem Kolbenhub besonders vorteilhaft ist, da hierbei nur entsprechend kurze Exzenterhübe für die Verstellung der Federvorspannung erforderlich sind.

Vorteilhaft ist darüber hinaus die Vorspanneinrichtung von außen zugänglich in einer Sichtwandung des Gehäuses der Türschließvorrichtung ausgebildet (Anspruch 10). Hierdurch entfällt nämlich nicht nur die Notwendigkeit, die Federn zur Realisierung unterschiedlicher Schließmomente auszutauschen, vielmehr kann die Einstellung der geeigneten Federvorspannung auch bei in den Türstock bzw. das Türblatt eingebauter Türschließvorrichtung vorgenommen werden.

Vorzugsweise hat die Türschließvorrichtung ein einstückig ausgebildetes Gehäuse, das einen Zylinder zur Aufnahme der federbelasteten Kolbenstange aufweist, der mit einer, insbesondere als Einschraubstopfen ausgebildeten Verschlußeinrichtung verschließbar ist (Anspruch 11). Der Zylinder kann der Zylinder der Kolben/Zylinder-Anordnung oder, alternativ, ein Aufnahmezylinder für diese sein. Dieser Gehäuseaufbau macht es möglich, die mit der Federeinrichtung kombinierte Kolbenstange bzw, die Kolben/Zylinder-Anordnung als Montageeinheit komplett in das Gehäuse einzuschieben. Dies wirkt sich vorteilhaft auf die Herstellungskosten der Türschließvorrichtung aus. Die besonders bevorzugte Ausbildung der Verschlußeinrichtung als Einschraubstopfen ermöglicht ein Verschließen des Gehäuses auf besonders einfache und schnelle Weise.

Sowohl für die Herstellung als auch die Handhabung der Türschließvorrichtung ist es vorteilhaft, wenn das Gehäuse aus Aluminium gefertigt ist, einem Metall, das leicht zu bearbeiten und leichtgewichtig ist, wobei zumindest ein im Gelenkhebelanlenkpunkt angeordneter Drehzapfen aus einem abweichenden Material sein sollte, so daß trotz der beim Schließvorgang entstehenden hohen Belastungen eine große Lebensdauer erzielt wird (Anspruch 12). Besonders bevorzugt ist hierfür die Verwendung von Stahl.

Die Gegenstände der Ansprüche 2 bis 12 sind einzeln oder in beliebiger Kombination auch bei einer Türschließvorrichtung ohne das Merkmal "Nichtverstellung des Drosselquerschnitts" technisch realisierbar und vorteilhaft (beispielsweise bei einer Türschließvorrichtung, bei der der Drosselquerschnitt während des Schließvorgangs mit einem Steuermechanismus variiert wird). Auch Türschließvorrichtungen ohne dieses Merkmal sind daher von der vorliegenden Offenbarung umfaßt. Das Recht, gegebenenfalls geänderte Patentansprüche auf solche Türschließvorrichtungen zu richten, wird daher vorbehalten.

Nachfolgend wird die Erfindung anhand von Ausführungsbeispielen und der angefügten schematischen Zeichnung näher erläutert. In der Zeichnung zeigen:
Fig. 1A eine Längsschnittdarstellung einer Türschließvorrichtung mit einem Gelenkhebel in einer Endstellung (Geschlossenstellung);
Fig. 1B die Türschließvorrichtung von Fig. 1A in einer Vorderansicht;
Fig. 2 die in Fig. 1 dargestellte Türschließvorrichtung mit dem Gelenkhebel in einer Übergangsstellung (Teiloffenstellung);
Fig. 3 die in Fig. 1 dargestellte Türschließvorrichtung mit dem Gelenkhebel in einer Anfangsstellung (Offenstellung);
Fig. 4 eine Längsschnittdarstellung des Gehäuses einer Türschließvorrichtung mit Darstellung eines Hydraulikflüssigkeit-Umlaufkanals;
Fig. 5 eine vergrößerte Teildarstellung der in Fig. 2 gezeigten Türschließvorrichtung mit schematischer Darstellung einer Bewegungsbahn eines Steuerhebelanlenkpunkts des Gelenkhebels; und
Fig. 6A die Türschließvorrichtung von Fig. 1 in einer Seitenansicht.

In der Zeichnung sind funktionsmäßig im wesentlichen gleiche Teile mit gleichen Bezugszeichen gekennzeichnet.

Fig. 1A und 1B zeigen eine Türschließvorrichtung 10 zur Anbringung in einem vertikalen Türfalz 37 eines Türstocks 38. Alternativ ist eine Anbringung in einen Falz eines Türblatts oder auch in einem stumpfen, d.h. nicht gefalzten Türstock oder Türblatt möglich. Ein Gehäuse 11 der Türschließvorrichtung 10 dient zur Aufnahme einer federbelasteten Kolben/Zylinder-Anordnung 13. Hierzu weist es einen Zylinder 12 auf, in dem zur Ausbildung der Kolben/Zylinder-Anordnung 13 eine Kolbenstange 14 eingesetzt ist. Diese weist an ihrem unteren Ende 15 einen anschraubbaren, gegenüber dem Zylinder 12 hermetisch dichtenden Kolbenbund 16 und an ihrem gegenüberliegenden Endbereich 17 einen axial auf der Kolbenstange 14 verschiebbaren Gleitbund 18 auf. Zwischen dem Kolbenbund 16 und dem Gleitbund 18 ist auf der Kolbenstange 14 eine Schraubendruckfeder 19 angeordnet. Der Gleitbund 18 stützt sich gegen einen Exzenterzapfen 42 (Fig. 2) ab. Dieser ist zur Verstellung der Federvorspannung in Richtung der Hubachse 47 der Kolben/Zylinder-Anordnung 13 verstellbar. Bei einer (nicht gezeigten) Ausführungsform sind für ihn drei verschiedene Stellungen vorgesehen, die durch Raststellungen der Exzentereinrichtung 41 definiert werden.

Die Kolbenstange 14 ist darüber hinaus in ihrem oberen Endbereich 17 mit einem Kolbenstangenkopf 20 versehen, der über ein Drehgelenk 21 mit einem Ende eines Steuerhebels 22 verbunden ist. Dieser ist an seinem anderen Ende über ein weiteres Drehgelenk 24 mit einem Gelenkhebel 25 verbunden, und zwar in einem Steuerhebelanlenkpunkt 23. Der Gelenkhebel 25 ist an einem Ende im Gehäuse 11 in einem Gelenkhebelanlenkpunkt 27 schwenkbar gelagert, und zwar auf einem Drehzapfen 26 des Gehäuses 11.

Der Gelenkhebel 25 ist als Winkelhebel ausgeführt und ist an seinem Winkelende 28 mit einer Gelenkgabel 29 verbunden, die ein Ende einer Gelenkeinrichtung, hier einer Kreuzgelenkeinrichtung 30 bildet. Das andere Ende der Kreuzgelenkeinrichtung 30 ist aus einer Öffnung des Gehäuses 11 herausgeführt und wird durch ein Gabelgelenk 31 gebildet, das über eine Gabelaufnahme 32 mit einer Verbindungsplatte 33 verbunden ist, die zusammen mit der Gabelaufnahme 32 eine Anschlußeinrichtung zur Verbindung mit einem Türblatt 36 bildet.

Dabei ist der durch den Abstand vom Steuerhebelanlenkpunkt 23 zum Gelenkhebelanlenkpunkt 27 gebildete Hebelarm wesentlich kürzer, und zwar hier um einen Faktor drei, als der durch den Abstand vom Anlenkpunkt der Kreuzgelenkeinrichtung 30 am Gelenkhebel 25 zum Gelenkhebelanlenkpunkt 27 gebildete Hebelarm, so daß eine Hebelübersetzung realisiert ist, und zwar hier mit einem Übersezungsverhältnis von 1/3. Aufgrund dieser Hebelübersetzung ist der maximale Kolbenhub relaiv klein (hier nur ungefähr 15 mm) und kann der Steuerhebel 22 relativ kurz ausgebildet sein, was insgesamt einen sehr kompakten Aufbau der Türschließvorrichtung 10 ermöglicht.

Der Steuerhebel 22, der Gelenkhebel 25 und die Kreuzgelenkeinrichtung 30 bilden ein Schließgetriebe 35, das sich in der in Fig. 1A dargestellten Konfiguration in einer Endstellung befindet, die einer Geschlossenstellung der Tür entspricht. In dieser Stellung beträgt der Winkel zwischen der Verbindungsgerade vom Gelenkhebelanlenkpunkt 27 zum Steuerhebelanlenkpunkt 23 und der Hubachse 47 der Kolben/Zylinder-Anordnung 13 ungefähr 45 °, wobei die Verbindungsgerade zur Kolben/Zylinder-Anordnung 13 hin geneigt ist. Das Türblatt 36 der Tür befindet sich in dieser Stellung in einer gemeinsamen Ebene mit der Türschließvorrichtung 10, das heißt, es befindet sich bezogen auf die Darstellung in Fig. 1A in der Zeichenebene. Dabei ist die Türschließvorrichtung 10 mit ihrem Gehäuse 11 in einer Einbauhöhlung im Bereich des Türfalzes 37 im vertikalen Bereich des Türstocks 38 eingesetzt. Eine Hinterkante 39 des Türblatts 36 befindet sich in der in Fig. 1A dargestellten Geschlossenstellung gegenüberliegend einer Sichtwandung 40 des Gehäuses 11.

Die Funktion der Türschließvorrichtung 10 und des Schließgetriebes 35 wird deutlich bei näherer Betrachtung von Fig. 2, in der das Schließgetriebe 35 in einer Konfiguration dargestellt ist, die einer Teiloffenstellung mit einem Türöffnungswinkel von etwa 90 entspricht, das heißt, die Tür ist um 90 aufgeschwenkt. Fig. 2 zeigt deutlich, daß dabei die Öffnungsbewegung der Tür über das übersetzte Schließgetriebe 35 auf die Kolbenstange 14 übertragen wird, die hierdurch eine Hubbewegung bis zum Erreichen eines Hubes H1 ausführt. Dabei wird durch die in der Sichtwandung 40 angeordnete Exzentereinrichtung 41 mit dem Exzenterzapfen 42 der Gleitbund 18 in seiner ursprünglichen Stellung gehalten, so daß die Schraubendruckfeder 19 durch die Öffnungsbewegung der Tür komprimiert wird.

Fig. 3 zeigt das Schließgetriebe 35 schließlich in einer Konfiguration, die der Offenstellung, das heißt einem maximalen Öffnungswinkel der Tür (der hier 135 beträgt) entspricht, so daß die Kolbenstange 14 nunmehr um einen Hub H2 ausgelenkt ist. Dabei ist die Schraubendruckfeder 19 noch weiter komprimiert worden, so daß die auf den Kolbenbund 16 wirkende Federkraft nun maximal ist.

Fig. 4 zeigt das Gehäuse 11 einer Türschließvorrichtung 10 in einem Längsschnitt, wobei insbesondere der Bereich des Kolbenraums 43 dargestellt ist, in dem sich der als Kolben wirkende Anschraubbund 16 beim Öffnen und Schließen der Tür hin- und herbewegt. Der Kolbenraum 43 weist nach unten hin eine Öffnung auf, die durch einen Schraubstopfen 44 verschlossen werden kann. Im Bereich des Kolbenraums 43 ist die Sichtwandung 40 mit einem Bypasskanal 45 versehen, der einen Steigkanal 46 aufweist, welcher sich parallel zur Hubachse 47 erstreckt und über Verbindungskanäle 48, 49 mit dem Kolbenraum 43 in Verbindung steht. Der untere Verbindungskanal 48 ist mit einer Drosselventileinrichtung 50 auagerüstet, die ein Drosselstellelement 51 aufweist, das zur Verkleinerung oder Vergrößerung des Drosselquerschnitts in einem Drosselventil 52 in dieses hinein oder aus diesem heraus gedreht werden kann. Der Bypasskanal 45 dient dazu, eine Verdrängung von im Kolbenraum 43 angeordneter Hydraulikflüssigkeit bei einer Abwärtsbewegung des Kolbenbunds 16 (in Fig. 4 in Phantomlinien dargestellt) in einen oberhalb des Kolbens 16 vorgesehenen Ringraum 53 zu ermöglichen. Bei der Ausführungsform der Fig. 1 dient hingegen als Verdrängungsraum statt des Ringraums 53 der gesamte oberhalb des Kolbens 16 liegende Raum, der auch die Druckfeder 19 aufnimmt; der Gleitbund 18 schließt hierzu den Zylinder 12 hermetisch zur Kolbenstange hin ab. Die Hydraulikflüssigkeit muß bei der Verdrängung das Drosselventil 52 durchqueren, wodurch der Dämpfungseffekt für die Kolbenbewegung und damit die Bremsung der Türschließbewegung erzielt wird. Durch die Verstellung des Drosselquerschnitts mit dem Drosselstellelement 51 kann die Dämpfungswirkung und damit die mittlere Schließgeschwindigkeit verstellt werden. Während der Schließbewegung selbst bleibt der Drosselquerschnitt konstant; ein erwünschter Geschwindigkeitsverlauf bei der Schließbewegung wird - wie unten näher erläutert wird - allein durch die Ausbildung des Schließgetriebes 35 erzielt.

Zur Erzielung eines Endschlags dient ein Kanal 61 zur Überbrückung des Drosselventils 52, der kurz vor Erreichen der Geschlossenstellung vom Kolbenbund 16 freigegeben wird und so ein Überströmen von Hydraulikflüssigkeit aus dem Kolbenraum 43 in den Ringraum 53 mit geringerem hydraulischen Widerstand als dem des Drosselventils 52 ermöglicht. In dem Überbrückungskanal 61 ist ein (nicht gezeigtes) Stellelement angeordnet, mit dem dieser von der Sichtwandung 40 aus ganz oder teilweise verschlossen werden kann, um den Endschlag abstellen bzw. abschwächen zu können. Bei anderen (nicht gezeigten) Ausführungsformen kann ein kolbenwegabhängig gesteuertes Ablaßventil vorgesehen sein, mit dem das Drosselventil 50 kurz vor Erreichen der Geschlossenstellung direkt überbrückt wird. Bei diesen Ausführungsformen ist es möglich, als verstellbaren Endschlag-Parameter ebenfalls die Stärke der Endschlagwirkung (d.h. die Restdämpfung) oder auch die Länge des dämpfungsfreien Schließweges zu wählen.

Fig. 5 zeigt in einem vergrößerten Teilausschnitt der Türschließvorrichtung 10 das Schließgetriebe 35, wobei zur besseren Erläuterung die Bewegungsbahn, die der Steuerhebelanlenkpunkt 23 beschreibt, wenn er sich um den im Gehäuse 11 festgelegten Gelenkhebelanlenkpunkt 27 herumbewegt, schematisch dargestellt.

Zur Verdeutlichung des Bewegungsablaufs ist in Fig. 5 der Gelenkhebel 25 im Bereich seines Drehzapfens 26 weggeschnitten. Somit ist die Sicht auf den in den Fig. 1, 2 und 3 teilweise hinter dem Gelenkhebel 25 liegend angeordneten Steuerhebel 22 freigegeben. Der Steuerhebel 22 ist im Steuerhebelanlenkpunkt 23 mit dem Gelenkhebel verbunden. In Fig. 5 ist er in einer Übergangsposition (Teiloffenstellung) dargestellt, die der in Fig. 2 dargestellten entspricht. Außerdem sind auf einem Schwenkkreis 54 zwei weitere Positionen des Steuerhebelanlenkpunkts dargestellt, die mit 23' und 23" bezeichnet sind. Der Steuerhebelanlenkpunkt 23' befindet sich auf dem Endpunkt der Bewegungsbahn, der mit der Geschlossenstellung der Tür übereinstimmt. Der Steuerhebelanlenkpunkt 23" befindet sich auf dem Anfangspunkt der Bewegungsbahn, der mit der Offenstellung der Tür übereinstimmt.

Der mit der Türschließvorrichtung 10 ermöglichte ungleichmäßige Geschwindigkeitsverlauf beim Schließvorgang einer Tür wird nachfolgend erläutert. In der Offenstellung befindet sich der Steuerhebelanlenkpunkt 23" zwischen einer durch den Gelenkhebelanlenkpunkt 27 verlaufenden Achse 60 zwischen der Hubachse 47 und einer durch den Gelenkhebelanlenkpunkt 27 parallel zur Hubachse 47 verlaufenden Achse 60, dicht benachbart der Achse 60. Zur Überführung in die Geschlossenstellung (Steuerhebelanlenkpunkt 23') wird er auf dem Schwenkkreis 54 auf die Hubachse 47 zubewegt, wobei zunächst die radiale Geschwindigkeitskomponente überwiegt und bei Annäherung an die Hubachse 47 die axiale, in Richtung der Hubachse 47 verlaufende Geschwindigkeitskomponente stetig größer wird. Auf dem weiteren Weg längs des Schwenkkreises 54 bewegt sich der Steuerhebelanlenkpunkt mit einer überwiegend axialen Geschwindigkeitskomponente, bis er schließlich die Geschlossenstellung 23' erreicht. Über den Steuerhebel 22 wird die Bewegung des Steuerhebelanlenkpunkts 23 auf die Kolbenstange 14 übertragen.

Der hydraulische Dämpfungswiderstand, den die durch die Drosselventileinrichtung 50 gedrängte Hydraulikflüssigkeit erfährt, nimmt mit steigender Strömungsgeschwindigkeit zu. Bei größeren Kolbengeschwindigkeiten wird der Kolben 16 also stärker gebremst als bei kleineren. Die hydraulische Dämpfung wirkt daher vergleichmäßigend auf die verschiedenen Kolbengeschwindigkeiten. Den durch das Schließgetriebe 35 vermittelten ungleichmäßigen Geschwindigkeitsverlauf der Tür beim Schließvorgang kann man einfach verstehen, wenn man in Gedanken die vergleichmäßigende Wirkung der hydraulischen Dämpfung übertreibt und annimmt, daß sich der Kolben auch bei unterschiedlichen Kräften mit konstanter Hubgeschwindigkeit in Richtung des Pfeils 55 bewegt. Aufgrund des oben erläuterten Überwiegens zunächst der radialen, und dann der axialen Geschwindigkeitskomponente des Steuerhebelanlenlpunkts führt diese Kolbenbewegung mit konstanter Geschwindigkeit dazu, daß im Verlauf der Schließbewegung die Gelenkeinrichtung 30 zunächst schneller und dann langsamer in das Innere der Türschließvorrichtung 10 gezogen wird und damit die Schließbewegung der Tür zunächst mit schnellerer und dann mit langsamerer Geschwindigkeit erfolgt, bis die Geschlossenstellung oder - im Fall einer Endschlageinstellung - der Abschaltpunkt der Dämpfung erreicht ist. In Wirklichkeit führt die hydraulische Dämpfung nicht zu einer völlig konstanten Kolbengeschwindigkeit; diese ist vielmehr eine relativ komplizierte Funktion der im Verlauf der Schließbewegung auftretenden Feder-, Reibungs- und Trägheitskräfte. Grundsätzlich bleibt aber das im Rahmen der obigen vereinfachten Vorstellung skizzierte, nämlich die zunächst schnellere und dann langsamere Geschwindigkeit der Türschließbewegung, gültig.

Die Fig. 6A und 6B zeigen die Türschließvorrichtung 10 in einer Seitenansicht bzw. einer Vorderansicht. Insbesondere aus der Seitenansicht (Fig. 6A) wird der einstückige Aufbau des Gehäuses 11 deutlich. Die Vorderansicht des Gehäuses 11 (Fig. 6B) zeigt die Sichtwandung 40 des Gehäuses 11 mit Aufnahmelöchern 56 zur Aufnahme von nicht näher dargestellten, mit dem Türstock 38 bzw. dem Türblatt zu verbindenden Befestigungsschrauben und die Rückseite der Verbindungsplatte 33, die ebenfalls Aufnahmelöcher 57 zur Aufnahme von Befestigungsschrauben aufweist, die in die Türhinterkante 39 (Fig. 1) bzw. in den Türstock eingesetzt werden.

Darüber hinaus ist in der Sichtwandung 40 eine Aufnahmeöffnung 58 zur Aufnahme der Exzentereinrichtung 41 und eine Aufnahmeöffnung 59 zur Aufnahme der Drosselventileinrichtung 50 (Fig. 4) vorgesehen. Bei einer (nicht gezeigten) Ausführungsform ist außerdem noch eine entsprechende Aufnahmeöffnung für die Verstelleinrichtung zur Endschlagregulierung vorgesehen. Sowohl die Exzentereinrichtung 41 als auch die Drosselventileinrichtung 50 und gegebenenfalls die Endschlag-Verstelleinrichtung sind demnach von außen zugänglich und jederzeit im eingebauten Zustand der Türschließvorrichtung 10 verstellbar.

## Patentansprüche

1. Türschließvorrichtung (10) zur Anbringung in einem Türstock (38) oder Türblatt, umfassend eine mit einer Federeinrichtung (19) belastete, eine Drosseleinrichtung (50) aufweisende, hydraulisch wirkende Kolben/Zylinder-Anordnung(13), deren Kolbenstange (14) über einen Steuerhebel (22) in einem Steuerhebelanlenkpunt (23) mit einem Gelenkhebel (25) verbunden ist, und eine Gelenkeinrichtung (30), die mit ihrem einen Ende (29) am Gelenkhebel (25) angelenkt ist und an ihrem anderen Ende (31) eine Anschlußeinrichtung (34) zur Verbindung mit einem Türblatt (36) bzw. Türstock aufweist, wobei bei einer Schließbewegung einer Tür zunächst eine radiale und dann eine axiale Geschwindigkeitskomponente des Steuerhebelanlenkpunkts (23), bezogen auf die Hubachse (47) der Kolben/Zylinder-Anordnung (13), überwiegt, der Drosselquerschnitt der Drosselventileinrichtung (50) hingegen nicht verstellt wird, so daß die Schließbewegung der Tür zunächst mit schnellerer und dann mit langsamerer Geschwindigkeit erfolgt.

2. Türschließvorrichtung nach Anspruch 1, bei welcher der Steuerhebelanlenkpunkt (23) in Tür-Geschlossenstellung benachbart der Hubachse (47), insbesondere auf der Hubachse (47), liegt.

3. Türschließvorrichtung nach Anspruch 1 oder 2, bei welcher in Tür-Geschlossenstellung der Winkel zwischen der Verbindungsgerade Gelenkhebelanlenkpunkt (27) - Steuerhebelanlenkpunkt (23) und der Hubachse (47) ungefähr 45° beträgt.

4. Türschließvorrichtung nach einem der Ansprüche 1 bis 3, bei welcher der Steuerhebel (22) auf seiner dem Gelenkhebelanlenkpunkt (27) zugewandten Seite eine konkave Kontur aufweist, derart daß er in Tür-Offenstellung ein im Gelenkhebelanlenkpunkt (27) angeordnetes Drehgelenk (24) umgreift.

5. Türschließvorrichtung nach einem der Ansprüche 1 bis 4, bei welcher der durch den Abstand vom Steuerhebelanlenkpunkt (23) zu einem Gelenkhebelanlenkpunkt (27) gebildete Hebelarm wesentlich kürzer als der durch den Abstand vom Anlenkpunkt der Gelenkeinrichtung (30) am Gelenkhebel (25) zum Gelenkhebelanlenkpunkt (27) gebildete Hebelarm ist, so daß eine Hebelübersetzung realisiert ist.

6. Türschließvorrichtung nach einem der Ansprüche 1 bis 5, bei welchem der maximale Türöffnungswinkel wenigstens ungefähr 135" beträgt.

7. Türschließvorrichtung nach einem der Ansprüche 1 bis 6, bei welcher die Drosselventileinrichtung (50) zur Regulierung der mittleren Schießgeschwindigkeit einstellbar ausgebildet ist.

8. Türschließvorrichtung nach einem der Ansprüche 1 bis 7, bei welcher die Kolben/Zylinder-Anordnung (13) zur Erzielung eines Endschlags mit einem kolbenwegabhängig wirksamen Einrichtung (61) zur Überbrükkung der Drosselventileinrichtung (50) kurz vor Erreichen der Geschlossenstellung ausgerüstet ist.

9. Türschließvorrichtung nach einem der Ansprüche 1 bis 8, bei welcher die Federeinrichtung (19) zur Einstellung der Schließkraft mit einer Vorspanneinrichtung (41), die insbesondere als Exzentereinrichtung ausgebildet ist, ausgerüstet ist.

10. Türschließvorrichtung nach Anspruch 9, bei welcher die Vorspanneinrichtung (41) von außen zugänglich in einer Sichtwandung (40) eines Gehäuses (11) der Türschließvorrichtung ausgebildet ist.

11. Türschließvorrichtung nach einem der Ansprüche 1 bis 10, mit einem einstückig ausgebildeten Gehäuse (11), das einen Zylinder (12) zur Aufnahme der federbelasteten Kolbenstange (14) aufweist, der mit einer, insbesondere als Einschraubstopfen (44) ausgebildeten Verschlußeinrichtung (44) verschließbar ist.

12. Türschließvorrichtung nach Anspruch 11, bei welcher das Gehäuse aus Aluminium gefertigt ist, wobei zumindest ein im Gelenkhebelanlenkpunkt (27) angeordneter Drehzapfen (26) aus einem abweichenden Material, insbesondere aus Stahl, besteht.
